# EUROPÄISCHE PATENTSCHRIFT

(11) **EP 1 053 556 B1**
(45) Veröffentlichungstag und Bekanntmachung des Hinweises auf die Patenterteilung: **12.12.2001**
(21) Anmeldenummer: 99914393.6
(22) Anmeldetag: 29.01.1999
(51) Int. Cl.: H01H 71/24, H01H 71/08

(54) **ELEKTROMAGNETISCHER STROMAUSLÖSER FÜR EINEN ELEKTRISCHEN SCHUTZSCHALTER**
ELECTROMAGNETIC CURRENT RELEASING DEVICE FOR ELECTRICAL CIRCUIT BREAKER
DECLENCHEUR DE COURANT ELECTROMAGNETIQUE POUR UN DISJONCTEUR ELECTRIQUE

(30) Priorität: 11.02.1998 DE 29802348 U
(43) Veröffentlichungstag der Anmeldung: 22.11.2000
(73) Patentinhaber: SIEMENS AKTIENGESELLSCHAFT, 80333 München (DE)
(72) Erfinder: SCHRECKINGER, Christian, D-93444 Kötzting (DE)
(86) Internationale Anmeldenummer: DE9900249
(87) Internationale Veröffentlichungsnummer: WO9941760

(56) Entgegenhaltungen:
- EP-A- 0 335 774
- CH-A- 481 479
- DE-A- 3 539 341

## Beschreibung

Die Erfindung bezieht sich auf einen elektromagnetischen Stromauslöser für einen elektrischen Schutzschalter mit einer Magnetspule, einem beweglichen Anker und einem ortsfesten Magnetkern, der durch eine Stromanschlußklemme der Magnetspule gehalten ist.

Gattungsgemäße elektromagnetische Stromauslöser gemäß FIG 2 werden zur Erkennung von Überströmen, insbesondere von Kurzschlußströmen, bei konventionellen elektrischen Schutzschaltern angewandt, um ein- und mehrpolige elektrische Verbraucher vor unzulässigen Betriebszuständen zu schützen. Diese Schutzschalter können Leistungsschalter, Motorschutzschalter und Leitungsschutzschalter sein. Sie müssen Überströme je nach geltender Vorschrift innerhalb bestimmter Ansprechgrenzen abschalten. Zu diesem Zweck sind die Stromauslöser mit den zu öffnenden Kontakten der Schutzschalter dahingehend gekoppelt, daß sie diese als Reaktion auf einen Überstrom- bzw. Kurzschlußstrom öffnen und ggf. offenhalten. Gemäß FIG 2 sind solche Stromauslöser 1 aus einer Magnetspule 2, einem Spulengestell 3 mit einer Führungsröhre 4, einem beweglichen Anker 5, einem ortsfesten Magnetkern 6, einer Feder 7 und einer Stromanschlußklemme 8 zusammengesetzt. Das Spulengestell 3 mit der Führungsröhre 4 besteht aus isolierendem Material. Um das Spulengestell 3 ist die Magnetspule 2 aufgewickelt oder aufgesteckt. Der in der Führungsröhre 4 beweglich gelagerte Anker 5 bewegt sich entgegen der Federkraft der Feder 7 als Reaktion auf einen Überstrom- bzw. Kurzschlußstrom. Hierdurch wird über entsprechende mechanische Koppelglieder ein Öffnen der in der Strombahn befindlichen Kontakte erreicht. In die Führungsröhre 4 des Spulengestells 3 oder in die Anschlußklemme 8, wie in FIG 2 gezeigt, ist ein Magnetkern 6 eingepreßt. Der Magnetkern 6 ist ein Zusatzteil, das vorzugsweise im Inneren der Führungsröhre 4 gelagert ist, d.h. zumindest teilweise im Innenraum der Magnetspule 2.

Der Erfindung liegt die Aufgabe zugrunde, einen elektromagnetischen Stromauslöser der obengenannten Art teileminimiert und damit wirtschaftlich herzustellen.

Die Aufgabe wird dadurch gelöst, daß der Magnetkern und die Stromanschlußklemme einstückig ausgeführt sind.

Eine besonders kostengünstige Ausführungsform ist gegeben, wenn der Magnetkern und die Stromanschlußklemme als einstükkiges Stanzbiegeteil gefertigt sind.

Ein Ausführungsbeispiel der Erfindung wird im folgenden anhand einer Zeichnung näher erläutert. Es zeigen:
- FIG 1: einen erfindungsgemäßen Stromauslöser und
- FIG 2: eine Ausführung eines bekannten Stromauslösers.

Der elektromagnetische Stromauslöser 1 gemäß FIG 1 ist aus einer Magnetspule 2, einem Spulengestell 3 mit einer Führungsröhre 4 aus isolierendem Material, einem beweglichen Anker 5, einem ortsfesten Magnetkern 6, einer Feder 7 und einer Stromanschlußklemme 8 als wesentlichen Elementen zusammengesetzt. Die Magnetspule 2 ist um das Spulengestell aufgewikkelt oder darauf aufgesteckt und Bestandteil der Strombahn eines zu schützenden Verbrauchers. Der Anker 5 ist beweglich in der Führungsröhre 4 gelagert und reagiert auf einen Kurzschlußstrom. Die Bewegung des Ankers 5 bewirkt über entsprechende mechanische Koppelglieder ein Öffnen von in der Strombahn befindlichen Kontaktstellen. Dabei bewegt sich der Anker 5 gegen die Kraftwirkung einer ebenfalls in der Führungsröhre 4 gelagerten Feder 7. Um eine steilere Kraftkurve des Stromauslösers 1 zu erhalten, ist in der Führungsröhre 4 des Spulengestells 3 ein ortsfester Magnetkern 6 angeordnet, der zusammen mit einer Stromanschlußklemme 8 für die Magnetspule 2 als einstückiges Teil gefertigt ist. Dieses Teil ist vorteilhafterweise als Stanzbiegeteil ausgeführt.

## Patentansprüche

1. Elektromagnetischer Stromauslöser für einen elektrischen Schutzschalter mit einer Magnetspule (2), einem beweglichen Anker (5) und einem ortsfesten Magnetkern (6) der durch eine Stromanschlußklemme (8) der Magnetspule (2) gehalten ist, **dadurch gekennzeichnet, daß** der Magnetkern (6) und die Stromanschlußklemme (8) einstückig ausgeführt sind.

2. Elektromagnetischer Stromauslöser nach Anspruch 1, **dadurch gekennzeichnet, daß** der feste Magnetkern (6) und die Stromanschlußklemme (8) als Stanzbiegeteil gefertigt sind.

## Claims

1. An electronic current release for an electrical circuit breaker having a magnetic coil (2), a moving armature (5) and a stationary magnet core (6), which is held by a power connection terminal (8) of the magnetic coil (2), **characterised in that** the magnet core (6) and the power connection terminal (8) are designed as one piece.

2. The electromagnetic current release in accordance with Claim 1, **characterised in that** the fixed magnet core (6) and the power connection terminal (8) are manufactured as a stamped and bent part.

## Revendications

1. Déclencheur électromagnétique de courant pour un disjoncteur électrique, comprenant une bobine (2) d'électroaimant, une armature (5) mobile et un noyau (6) magnétique fixe qui est maintenu par une borne (8) de raccordement de courant de la bobine (2) électromagnétique, **caractérisé en ce que** le noyau (6) magnétique et la borne (8) de raccordement de courant sont d'un seul tenant.

2. Déclencheur électromagnétique de courant suivant la revendication 1, **caractérisé en ce que** le noyau (6) magnétique fixe et la borne (8) de raccordement de courant sont fabriqués sous la forme d'une pièce estampée.
